# EUROPÄISCHE PATENTSCHRIFT

(11) **EP 0 134 775 B1**
(45) Veröffentlichungstag und Bekanntmachung des Hinweises auf die Patenterteilung: **19.11.1987**
(21) Anmeldenummer: 84890106.2
(22) Anmeldetag: 04.06.1984
(51) Int. Cl.: F41F 1/06

(54) **Granatwerfer**
Mortar
Mortier

(30) Priorität: 15.06.1983 AT 2207/83
(43) Veröffentlichungstag der Anmeldung: 20.03.1985
(73) Patentinhaber: VEREINIGTE EDELSTAHLWERKE AKTIENGESELLSCHAFT (VEW), A-1010 Wien (AT)
(72) Erfinder: Schabelreiter, Johann, Dr., A-8132 Pernegg (AT)

## Beschreibung

Die vorliegende Erfindung betrifft einen Granatwerfer, insbesondere leichten Granatwerfer, mit Bodenstück mit Auslöseeinrichtung aufweisendem Werferrohr sowie eine Granate.

Die Erfindung hat sich insbesondere das Ziel gesetzt, eine Waffe mit einer Schussweite zwischen Handgranatenwurfweite (etwa 40m) und nahester Schussentfernung an die eigenen Stellungen bei den übrigen schweren Waffen (etwa 200m) zu schaffen. Diese Waffe soll wenig aufwendig sein, keine eigene Mannschaft erforderlich machen sowie ein vom Infanteristen leicht bedienbares, einfaches Kampfmittel sein, dessen Wirkung im Ziel etwa jener von Handgranaten entspricht. Der genannte Schussweitenbereich ist bei der heute üblichen Ausrüstung vieler Armeen durch Granatgewehr und Gewehrgranate abgedeckt. Das Granatgewehr ist eine eigene Waffe, die in einer Schützengruppe von einem zusätzlichen Mann bedient werden muss, und daher jeweils nur in geringen Stückzahlen vorhanden ist. Sie entspricht daher nicht den eben genannten Forderungen. Die an sich weiter verbreitete Gewehrgranate weist den Mangel auf, dass sie das Gewehr, von dem sie abgefeuert wird, aussergewöhnlich belastet. Eine weitere Problematik ergibt sich bei Vorhandensein von Gewehren unterschiedlicher Kaliber, z. B. 7,62 mm und 5,56mm, da diese Granate bei jedem Gewehrtyp andere ballistische Leistungen zeigen würde. Die vorliegende Erfindung geht davon aus, ein den obigen Forderungen entsprechendes, einfaches Kampfmittel zur Verfügung zu stellen, das gleich aus seinem Transportbehälter abschiessbar ist. Zu bemerken ist, dass bei leichten Granatwerfern im Rohr üblicherweise ein festgelegter Schlagbolzen angeordnet ist, so dass unmittelbar nach Einführen einer Granate in das Rohr diese beim Herabfallen auf den Schlagbolzen auftrifft, worauf die Treibladung gezündet wird und detoniert. Aus der GB-A 1228785 ist ein leichter, gegebenenfalls als Transportbehälter für die Granate ausgebildeter Granatwerfer gemäss Oberbegriff des Anspruchs 1 mit Bodenstück und mit einem als Auslösevorrichtung dienenden, die Wand des Werferrohrs durchdringenden, in das Rohrinnere ragenden Hemmstift, bekannt, mittels welchem eine sich im Rohr befindliche Granate im Bereich ihes rückseitigen Endes im Werferrohr im Abstand vom dort vorgesehenen Zünddorn des Werferrohres haltbar ist. Zum Feuern wird der Stift seitlich herausgezogen, womit die Granate nicht mehr gehalten ist und der Schwere folgend mit ihrem einen in ihr axial verschieblichen Schlagbolzen aufweisenden rückseitigen Teil auf einen Zünddorn auftrifft, durch welchen der Schlagbolzen der Granate in Richtung Zündhütchen verschoben wird, das die Zündung der Treibladung bewirkt. Weiters sind Granatwerfer bekannt geworden, bei denen die Granate eingeführt wird und mittels Feuerungsmechanismus ein in Bewegung gesetzter Schlagbolzen die Treibladung zur Detonation bringt. So ist in der schon genannten GB-A eine Ausführungsform gezeigt mit einem das Bodenstück und einen axial verschiebbaren, vorgespannten Zünddorn durchsetzenden Auslösestift, bei dessen Herausziehen der Dorn gegen den Auslösebolzen der Granate schnellt, welcher gegen das Zündhütchen geschoben wird. Ein Halten der Granate in Lage erfolgt dort nicht.

Der Erfindung liegt die Aufgabe zugrunde, einen einfach zu handhabenden, leicht transportierbaren Granatwerfer zu schaffen, bei welchem ein unbeabsichtigtes Zünden der Granate beim Transport, z. B. durch Stoss, ausgeschlossen ist und hohe Sicherheit beim Abfeuern bei gleichzeitig einfachem Aufbau und einfacher Bedienung gewährleistet ist.

Gegenstand der Erfindung ist ein Granatwerfer, insbesondere leichter Granatwerfer, mit Bodenstück, Werferrohr und Auslöseeinrichtung, mittels welcher eine sich im, gegebenenfalls als Transport-Behälter ausgebildeten, Werferrohr befindliche Granate mit Zündhütchen und einem im wesentlichen axial bewegbaren Zündungsauslösebolzen im Bereich ihres rückseitigen Endes im Rohr in Lage haltbar, und im wesentlichen gleichzeitig mit der Auslösung einer Zündung der Granatentreibladung freigebbar ist, der dadurch gekennzeichnet ist, dass die sich im, vorzugsweise als Einweg-Transport-Behälter ausgebildeten, Werferrohr befindliche Granate an ihrem das Zündhütchen aufweisenden Ende einen, vorzugsweise in eine Ausnehmung im Bodenstück des Werferrohres ragenden, einen Hohlraum aufweisenden Fortsatz mit einer- in Nicht-Feuerstellung - von einem eine entsprechend angeordnete Öffnung im Bodenstück durchdringenden, im bevorzugt senkrechten, Winkel zur Achse des Werferrohres angeordneten und bewegbaren, die Granate in Lage festhaltenden, Auslösestift durchsetzten Öffnung aufweist, wobei im Hohlraum des Fortsatzes ein mit, gegebenenfalls am Boden der Ausnehmung abgestütztem, Spannelement, insbesondere Feder, vorgespannter, ebenfalls vom genannten in seine, vorzugsweise durchgehende, Öffnung ragenden Auslösestift in im Abstand vom Zündhütchen befindlicher Lage festgehaltener, im wesentlichen axial bewegbarer Auslösebolzen angeordnet ist, und das Bodenstück gegebenenfalls weiters ein Formschlusselement, vorzugsweise eine Ausnehmung, aufweist, welches bzw. welche mit einem entsprechend ausgebildeten Gegen-Formschlusselement am griffseitigen Ende eines Stieles eines Spatens bzw. mit einem Spatenstielende selbst kooperierend verbindbar ist.

Vorteilhaft ist die erfindungsgemässe Waffe als in das Werferrohr als Transportbehältnis integrierte Granate ausgebildet. In Transportstellung bildet das Werferrohr eine die Granate mit dem Feuerungsmechanismus im Bodenstück gegen Bewegung in jede Richtung mechanisch festhaltendes Gehäuse. Nach einem Entsichern ist die Granate immer noch im Rohr festgehalten, und erst wenn die Auslöseeinrichtung in Feuerstellung gebracht wird, erfolgt ein Freisetzen ihres Auslösebolzens und im wesentlichen gleichzeitig ein Lösen der bis zu diesem Zeitpunkt bestandenen Verbindung von Werferrohr und Granate; die Granate ist im Augenblick der Zündung der Treibladung von dem Feuerungsmechanismus mechanisch freigegeben und kann den Werfer verlassen. Bei dem erfindungsgemässen Granatwerfer ist der Auslösebolzen ein Bestandteil der Granate selbst, und die Feder für die Vorspannung des Auslösebolzens kann auch an einem radial nach innen gerichteten Vorsprung am offenen Ende des beschriebenen Fortsatzes oder an einem dort angeordneten Boden abgestützt sein. Es ist also ein Vorteil gegeben, dass die Granate selbst alle zum Zünden der Treibladung nötigen Elemente aufweist, und der Werfer selbst einfach gebaut sein kann und nur den Auslösemechanismus enthält. Besonders vorteilhaft ist das Werferrohr als Einwegtransportverpackung ausgebildet. Zu dem am Bodenstück vorteilhaft zusätzlich angeordneten Formschlusselement ist auszuführen, dass aus der CH-A-292836 ein Granatwerfer bekannt ist, dessen schmales Werferrohr selbst gleichzeitig den Stiel eines Spatens bildet, wobei das Spatenblatt am Bodenstück angelenkt ist. Beim erfindungsgemässen Granatwerfer kann vom Stiel eines in üblicher Weise ausgebildeten Spatens abgefeuert werden, was die Richteigenschaften verbessert und den Bedienungskomfort erhöht und dennoch zu keiner zusätzlichen Belastung des Mannes führt, so dass auch logistisch kein Zusatzproblem gegeben ist. Bei ganz einfacher Ausbildung ist es nicht einmal nötig, dass am Spaten ein entsprechendes Adapterstück vorgesehen ist, sondern es kann direkt das Spatenstielende in die Ausnehmung am Boden des Werfers gesteckt werden, um ein Abschussgestell zu bilden. Bei einer Ausbildung der, bevorzugt gleich als Transportbehälter dienenden, Werferrohre als Einwegverpackung besitzt jede Granate gleich ihren eigenen Werfer und, da jeder Soldat mit einem Spaten ausgerüstet ist, stellen sich versorgungstechnisch keine Probleme. Auch hinsichtlich der Ausbildng der Mannschaft ist der Aufwand gering. Vorteilhaft ist das Werferrohr ein fliessgedrücktes und damit kaltverfestigtes Aluminiumrohr mit etwa 400 bis 450mm Länge, das problemlos einer Druckbelastung von etwa 100 bar widersteht, so dass der Gasdruck für eine maximale Schussweite von bis zu 500m ausreichend ist. Wenn das Werferrohr mit einem Spa- ⁻ tenstiel verbunden wird, so erfolgt die Abstützung bevorzugt mit abgewinkelter Schneide des Spatens. Vorteilhaft kann vorgesehen sein, dass der genannte Fortsatz mit Zündhütchen und Auslösebolzen am hinteren Ende des Schaftes der Granate einsetzbar, insbesondere einschraubbar, ist. Vorteil dieser Ausbildungsformen ist, dass in übliche Werfergranaten bloss anstelle eines üblichen Einsatzes mit Zündhütchen der erfindungsgemäss vorgesehene Fortsatz mit Zündhütchen und Aulösebolzen einzusetzen, vorzugsweise einzuschrauben, ist. Die eben beschriebene Ausführungsform zeichnet sich weiters durch ausgesprochen einfachen Aufbau und damit einfache, robuste und wenig störungsanfällige Bauweise aus.

Bei der soeben beschriebenen Bauart ist es weiters vorteilhaft, wenn die Öffnung für den Auslösestift im Fortsatz in einen deren Breite, insbesondere deren Durchmesser, im wesentlichen gleichende Breite aufweisenden, bis zum freien Ende des Fortsatzes sich im wesentlichen axial erstrekkenden Schlitz übergehend ausgebildet ist. Bei Anordnung eines solchen Längsschlitzes in der Fortsatz-Wandung, selbst bei unsachgemässer Bedienung, wenn z. B. nach vorherigem Entfernen des Sicherungsstiftes beim Feuern der Auslösestift zu wenig weit herausgezogen wird, besteht die Gefahr einer Detonation der Treibladung ohne erfolgte Freigabe der Granate nicht mehr, vielmehr ragt dann das Ende des Stiftes zwar noch über die Kontur der Ausnehmung im Bodenstück hinaus, hindert aber die Granate nicht mehr am Verlassen des Werferrohres.

Stabile Lagehaltung der Granate im Rohr sowie auch bei unsachgemässer Bedienung gefahrfreies Feuern macht eine Bauweise möglich, bei welcher die Öffnung für den Auslösestift im Fortsatz in einen geringere Breite als die Breite, insbesondere der Durchmesser, der Öffnung aufweisenden, bis zum freien Ende des Fortsatzes sich im wesentlichen axial erstreckenden Schlitz übergehend ausgebildet ist und der Stift einen den Öffnungen im Bodenstück und im Fortsatz zugeordneten, im wesentlichen deren Querschnitt entsprechenden Querschnitt aufweisenden Halteteil und einen daran anschliessenden, dem Auslösebolzen zugeordneten, im wesentlichen der Breite des Schlitzes entsprechende Breite aufweisenden Freigebeteil mit einer zumindest der Wanddicke des Fortsatzes entsprechenden Längserstreckung aufweist. Solange bei dieser Ausführungsvariante der Auslösestift nicht genügend weit herausgezogen ist, wird der Auslösebolzen zur Zündung der Treibladung nicht freigegeben; wenn dessen Freisetzung erfolgt, behindert der dann weniger breite Stiftteil infolge des vorhandenen Längsschlitzes das Wegschleudern der Granate nicht mehr.

Aus Sicherheitsgründen ist es vorteilhaft, wenn zusätzlich zum Auslösestift ein in Transportstellung das Bodenstück des Granatwerfers sowie den Fortsatz der im Werfer vom Auslösestift in Lage gehaltenen Granate durchsetzender, die Granate ebenfals in Lage haltender Sicherungsstift vorgesehen ist. Diese Sicherungseinrichtung hat den Vorteil einer im wesentlichen gleichen Bau-und Bedienungsweise, wie jene der Auslöseeinrichtung.

Einfache, störungsarme Bauweise wird vorteilhaft durch eine Konstruktion erreicht, bei welcher der Auslösestift an einen sich an der Aussenseite des Bodenstückes befindlichen Auslösehebel - wie z. B. in der AT-B 78221 beschrieben - angelenkt ist und in Feuerstellung mittels sich an der genannten Bodenstück-Aussenfläche abstützender Nocke des Auslösehebels aus den Öffnungen im Aulösebolzen und im Fortsatz der Granate entfernbar ist, und der vorgespannte Auslösebolzen sowie die Granate selbst mechanisch freigebbar sind.

Eine besonders sichere, integrierte Verpackung von Werferrohr und Granate ist dann gegeben, wenn in Transportstellung der an den Auslösestift angelenkte Auslösehebel sowie ein am Sicherungsstift angelenkter Hebel, insbesondere Ring im wesentlichen an die Aussenfläche des Werferrohres anliegend gemeinsam von einem flexiblen Element, vorzugsweise einem selbstklebenden Band, umschlossen in Lage haltbar sind. Es braucht dann nur beim Gebrauch das SicherungsBand vom Auslösehebel und vom Sicherungsring entfernt werden, und ein Entsichern sowie ein Umlegen des Auslösehebels in Vorbereitungsstellung für das Abfeuern erfolgen.

Die weiter oben beschriebene, als Formschlusselement zur Aufnahme eines Spatenstielendes vorgesehene Ausnehmung im Bodenstück ist vorteilhaft im wesentlichen prismatisch oder kegelstumpfförmig, gegebenenflls mit etwa halbkugelförmigem Grund, ausgebildet. Sie kann weiters ein Gewinde aufweisen, das mit einem entsprechenden Gegengewinde am griffseitigen Ende eines Spaltes kooperiert.

Um die Treffsicherheit der neuen Waffe zu erhöhen, ist es vorteilhaft, sie mit einer Seiten- und Höhenvisiereinrichtung einfachster Bauart auszustatten, welche ein Richten ermöglicht. Demgemäss kann vorgesehn sein, dass das Werferrohr eine Seiten- und Höhenvisiereinrichtung mit an der Aussenseite des Bodenstückes angeordneter Kimme, -vozugsweise einer umlaufenden Visiernut, und, gegebenenfalls in bzw. an einem Verschlussstopfen für das Werferrohr angeordnetem, vorzugsweise mit Schussweitenskala versehenem, im wesentlichen im Mündungsbereich am Werferrohr befestigtem, durch Schwerkraft in Lage haltbarem, flexiblem Visierelement, vorzugsweise Visierfahne, aufweist.

Schliesslich ist im Rahmen der Erfindung, insbesondere für den Fall einer Mehrfachverwendung der Werferrohre, eine Granate für, insbesondere leichte, Granatwerfer mit Granatkörper und, vorzugsweise Stabilisierungsflossen aufweisendem, Schaft vorgesehen, wobei im rückseitigen Teil der Granate in einem zylindrischen Raum ein axial bewegbarer Auslösebolzen angeordnet ist, welche Granate dadurch gekennzeichnet ist, dass sie an ihrem Schaftende einen, vorzugsweise im wesentlichen hohlzylindrischen, und vorzugsweise rückwärts offenen, Fortsatz mit Zündhütchen und im Abstand davon angeordnetem, an der dem Zündhütchen abgekehrten Seite ein Spannelement, insbesondere eine Feder, aufweisendem Auslösebolzen mit, vorzugsweise einander gegenüberliegenden, Öffnungen in dem Fortsatz im Querschnitt entsprechender Öffnung aufweist, wobei die Öffnungen - im wesentlichen in einander deckender Lage angeordnet-von einem Bolzenhaltestift durchsetzt sind.

Vorteil der erfindungsgemässen Waffe ist, dass sie im Falle der Ausbildung als Einwegwaffe nach dem Abfeuern keinerlei Belastung mehr darstellen muss, für jeden Soldaten mit Kampfauftrag vorgesehen sein kann und auch als Nahverteidigungswaffe für gepanzerte Gefechtsfahrzeuge und feste Anlagen geeignet ist. Sie lässt sich einfach handhaben, hat robusten Mechanismus, geringes Gewicht, das z. B. für ein Werferrohr mit Kaliber 60 mm und Länge 450 mm nur etwa 2 kg beträgt, eine Schussweite bis zu 500 m und besitzt relativ gute Richteigenschaft bei gleichzeitigem Manipulationskomfort infolge der Möglichkeit eines Aufsteckens auf den Spatenstiel. Gegenüber bekannten Produkten zeigt die neue Waffe höhere Waffenwirkung im Ziel, zeichnet sich durch einfache Fertigung aus und bildet einen serienmässigen Gefechtskopf.

Anhand der Zeichnung wird die Erfindung näher erläutert. Es zeigen Fig. einen Schnitt durch einen erfindungsgemässen Granatwerfer mit Werferrohr und teilweise geschnittener Granate, die Fig. 2, 2a, 3 und 3a und 4 Details des Fortsatzes der Granate in vorteilhaften Ausführungsformen und Fig. erläutert anhand einer Schrägansicht Aufstellung und Richten der neuen Waffe ebenfalls in einer bevorzugten Ausführungsform.

Bei der in Fig. gezeigten Schnittansicht ist im Werferrohr 1 mit Bodenstück 10 die Werfergranate 2 mit an ihrem rückwärtigen Ende ihres Flossen 25 tragenden Schaftes 26 eingeschraubtem Fortsatz 20 gezeigt, welcher in eine Ausnehmung 13, im Bodenstück 10 ragt. Im Bodenstück 10 sind im wesentlichen einander gegenüberliegende durchgehende Öffnungen 101, 102 und im Fortsatz 20 ebensolche Öffnungen 201, 202 im wesentlichen gleichen Querschnittes vorgesehen, welche Öffnungen in Transportstellung und vor Abfeuern der Granate alle einander im wesentlichen dekkend, von einem die Aussenfläche des Bodenstükkes 10 überragenden Auslösestift 11 und einem ebenfalls herausragenden Sicherungsstift 12, durchsetzt sind. Mittels der Stifte 11 und 12 ist Fortsatz 20 und somit Granate 2 mit dem Werferrohr 1 lagefest verbunden, und es ist ein äusserst sicherer Transportmechanismus gegeben. Das überragende Ende des Auslösestiftes 11 ist mit einem Auslösehebel 111 mit in - im Vollstrich dargestellten - Stellung vor dem Abfeuern an der Aussenseite des Bodenstückes anliegender Hebenocke 112 gelenkig verbunden. Der Sicherungsstift 12 ist mit einem Sicherungsring 121 gelenkig verbunden, der bei der gezeigten Anordnung - in Transportstellung T gezeigt- im wesentlichen zur Aussenfläche des Werferrohres 1 nahe parallel angeordnet ist. In Transportlage hat der Auslösehebel 111 die in strichlierter Darstellung gezeigte, im wesentlichen an der Aussenfläche des Werferrohres 1 anliegende Lage T, und sowohl Transportring 121 als auch Auslösehebel 111 sind von einem gemeinsamen Sicherungsband 122 umschlossen. Im Innenraum 205 des hohlzylindrischen Fortsatzes 20 der Granate 2, in welchen durch Öffnungen 201 und 202 die Stifte 11 und 12 hineinragen, ist ein von beiden in seine Öffnung 221 ragenden Stiften gehaltener an einer in seinem Hohlraum 222 angeordneten, gespannten Feder 210 am Boden der Ausnehmung 13 abgestützter, axial im Hohlraum verschiebbarer Auslösebolzen 22, angeordnet und im Abstand von dessen Spitze das vom radial nach innen gerichteten Vorsprung 225 gehaltene Zündhütchen 23 zur Auslösung der Detonation der Granaten-Treibladung. Wird beim Feuern nach Entfernen des Sicherungsbandes 122 und Stellen des Auslösehebles in die gezeigte, durch volle Linien dargestellte, Stellung A, sowie nach Entsichern durch Herausziehen des Sicherungsstiftes 12 der Auslösehebei 111 in Richtung zum Bodenstück hin gedrückt - strichpunktiert dargestellte Stellung F - wird mittels der sich an der Aussenfläche des Bodenstückes 10 abstützenden Nocke 112 der Stift 11 in Richtung radial nach aussen aus der Öffnung 221 des Auslösebolzens 22 bewegt, wobei der durch die Feder 210 vorgespannte Bolzen 22 freigegeben wird, sich dann axial bewegend, mit seiner Spitze gegen das Zündhütchen 23 schlägt und damit die Treibladung zur Detonation bringt. Praktisch gleichzeitig mit der Freigabe des im Fortsatz 20 vorgespannt angeordneten Auslösebolzens 22 wird durch die radiale Weiterbewegung des Auslösestiftes 11 nach aussen auch die Öffnung 201 in der Wandung des Fortsatzes 20 freigesetzt, und damit auch die Granate 2 zum Zeitpunkt der Zündung der Treibladung mechanisch freigegeben. Bei dem gezeigten Werfer ist eine als Formschlusselement dienende zylindrische Ausnehmung 14 im Bodenstück 10 vorgesehen, in welche ein entsprechend ausgebildetes, zylindrisches Endstück 31 eines Spatenstieles 30 einsetzbar ist. Der Spaten 3 kann auf diese Weise ein Abschussgestell für den erfindungsgemässen Granatwerfer bilden. Die Mündung des Werferrohres ist in Transportstellung bevorzugt mit einem Stopfen 45 verschlossen, in welchem eine bandförmige Visierfahne 41 mit einem freien Ende untergebracht ist, deren anderes Ende am Werferrohr befestigt ist. Am Bodenstück 10 ist weiters eine als Kimme dienende umlaufende Visiernut 40 angeordnet.

In Figur 2 und 2a ist im Schnitt und in Draufsicht ein Detail einer bevorzugten Ausführungsform eines Fortsatzes 20 gezeigt, bei welchem die vom Auslösestift 11 durchsetzte Öffnung 201 in einen wesentlichen gleich breiten, die Wand des Fortsatzes durchbrechenden Schlitz (201a) übergeht, während die Öffnung 202 für den Sicherungsstift 12 keinen solchen Schlitz aufweist, so dass mit Stift 12 axiale Lagerhalterung erfolgt. Ist beim Feuern Stift 12 schon entfernt und wird der in die Öffnnung 221 des Auslösebolzens 22 ragende Teil des Stiftes 11 aus dieser herausgezogen, so erfolgt der Schlag des federgespannten Bolzens 22 gegen das Zündhütchen 23 und damit die Zündung der Treibladung. Selbst wenn Stift 11 dann noch immer in die Öffnung 201 im Fortsatz 20 hineinragt (und bei einer Ausführungsvariante gemäss Fig. 1 die Granate 2 im Rohr festhalten würde), kann die Granate das Werferrohr verlassen, indem der noch hineinragende Stift 11 infolge des bis zum hinteren Ende des Fortsatzes 20 durchgehenden Schlitzes keine Hemmung der Freigabe der Granate mehr darstellt.

Fig.3 und 3a zeigen ebenfalls in Schnitt- und Draufsicht ein Detail einer verbesserten Version von Schlitz und dafür geeignetem Auslösestift 11. Der von der Öffnung 201 für den Stift 11 ausgehende Schlitz 201 im Fortsatz 20 ist schmäler als der Durchmesser der Öffnung 201. Der Stift 11 selbst weist einen in seiem Querschnitt der Öffnung 201 im wesentlichen entsprechenden Halteteil 115 auf, der in einen im wesentlichen der Breite des Schlitzes 201a entsprechenden, in die Öffnung 221 des Auslösebolzens 22 ragenden Freigebeteil 116 übergeht. Die Längserstreckung des Teiles 116 ist vorteilhaft gleich der Wandstärke des Fortsatzes 20. Der dickere Teil 115 des Stiftes 11 sichert in Transportstellung die axiale Unverschiebbarkeit der Granate, der schmälere Teil 116 jene des Auslösebolzens 22. Selbst wenn beim Feuern nur der schmale Teil 116 aus dem Bolzen 22 herausgezogen wird und diesen zur Auslösung der Detonation der Treibladung freigibt, ragt nur mehr dieser schmale Teil 116 in die Öffnung 201 des Fortsatzes, und durch den entsprechend schmalen, an die Öffnung 201 anschliessenden Schlitz 201 ist die axiale Blockade der Granate trotz hineinragendem Stift 11 aufgehoben, und die Granate kann den Werfer verlassen.

In Fig. 4 ist gezeigt, wie Granate 2 mit Schaft 26 vor Einbringen in einen Werfer mittels Bolzenhaltestift 226, der die Öffnungen 201, 202 im Fortsatz 20 und die Öffnung 221 im Auslösebolzen 22 durchsetzt, gesichert ist. Nach Einbringen in den Werfer wird der Stift 226 herausgestossen und an seine Stelle treten Sicherungsstift und Auslösestift, wie vorher erläutert. Ergänzend sei bemerkt, dass in der Fig. bis 4 nicht näher erläuterte Bezugszeichen die gleiche Bedeutung haben wie in Fig. 1.

Anhand der Fig. ist gezeigt, wie in Feuerstellung der erfindungsgemässe Granatwerfer mit Werferohr 1 und Auslösehebel 111 mit dem Stielende 31 eines Spatens 3 mit abgewinkelter Schneide verbunden ist, und mit deren Fläche am Boden abgestützt ist. An der Mündung des Rohres ist eine im wesentlichen durch die Schwerkraft in Lage gehaltene Visierfahne 31 mit Schussweiteneinteilung 411 angeordnet, welche zusammen mit einer als Kimme dienenden, umlaufenden Visiernut 40 am Bodenstück 10 des Werfers gemeinsam eine Visiereinrichtung bildet, wobei sich die Blickrichtung des Bedienungsmannes im wesentlichen am Horizont orientiert.

## Patentansprüche

1. Granatwerfer, insbesondere leichter Granatwerfer, mit Bodenstück (10), Werferrohr (1) und Auslöseeinrichtung (11, 111), mittels welcher eine sich im, gegebenenfalls als Transport-Behälter ausgebildeten, Werferrohr (1) befindliche Granate (2) mit Zündhütchen (23) und einem im wesentlichen axial bewegbaren Zündungsauslösebolzen (22) im Bereich ihres rückseitigen Endes im Rohr (1) in Lage haltbar, und im wesentlichen gleichzeitig mit der Auslösung einer Zündung der Granatentreibladwng freigebbar ist, dadurch gekennzeichnet, dass die sich im, vorzugsweise als Einweg-Transport-Behälter ausgebildeten, Werferrohr (1) befindliche Granate (2) an ihrem das Zündhütchen (23) aufweisenden Ende einen, vorzugsweise in eine Ausnehmung (13) im Bodenstück (10) des Werferrohres (1) ragenden, einen Hohlraum (205) aufweisenden Fortsatz (20) mit einer - in Nicht-Feuerungsstellung - von einem eine entsprechend angeordnete Öffnung (101) im Bodenstück (10) durchdringenden, im bevorzugt senkrechten, Winkel zur Achse des Werferrohres (1) angeordneten und bewegbaren, die Granate (2) in Lage festhaltenden, Auslösestift (11) durchsetzten Öffnung (201) aufweist, wobei im Hohlraum (205) des Fortsatzes (20) ein mit, gegebenenfalls am Boden der Ausnehmung (13) abgestütztem, Spannelement, insbesondere Feder (210), vorgespannter, ebenfalls vom genannten in seine, vorzugsweise durchgehende Öffnung (221) ragenden Auslösestift (11) in im Abstand vom Zündhütchen (23) befindlicher Lage festgehaltener, im wesentlichen axial bewegbarer Auslösebolzen (22) angeordnet ist, und das Bodenstück (10) gegebenenfalls weiters ein Formschlusselement, vorzugsweise eine Ausnehmung (14), aufweist, welches bzw. welche mit einem entsprechend ausgebildeten Gegen-Formschlusselement am griffseitigen Ende eines Stiels (30) eines Spatens (3) bzw. mit einem Spatenstielende (31) selbst kooperierend verbindbar ist.

2. Granatwerfer nach Anspruch 1, dadurch gekennzeichnet, dass die Öffnung (201) für den Auslösestift (11) im Fortsatz (20) in einen deren Breite, insbesondere deren Durchmesser, im wesentlichen gleiche Breite aufweisenden, bis zum freien Ende des Fortsatzes (20) sich im wesentlichen axial erstreckenden Schlitz (201a) übergehend ausgebildet ist.

3. Granatwerfer nach Anspruch 1, dadurch gekennzeichnet, dass die Öffnung (201) für den Auslösestift (11) im Fortsatz (20) in einen geringere Breite als die Breite, insbesondere der Durchmesser, der Öffnung (201) aufweisenden bis zum freien Ende des Fortsatzes (20) sich im wesentlichen axial erstreckenden Schlitz (201a) übergehend ausgebildet ist und der Stift (11) einen den Öffnungen (101, 201) im Bodenstück (10) und im Fortsatz (20) zugeordneten, im wesentlichen deren Querschnitt entsprechenden Querschnitt aufweisenden Halteteil (115) und einen daran anschliessenden, dem Auslösebolzen (22) zugeordneten, im wesentlichen der Breite des Schlitzes (201 a) entsprechende Breite aufweisenden Freigebeteil (116) mit einer zumindest der Wanddicke des Fortsatzes (20) entsprechenden Längserstrekkung aufweist.

4. Granatwerfer nach einem der Ansprüche 1 bis 3, dadurch gekennzeichnet, dass der Fortsatz (20) der Granate (2) mit Auslösebolzen (22) und Zündhütchen (23) im wesentlichen hohlzylindrisch ausgebildet und in den Schaft (26) der Granate (2) eingesetzt, vorzugsweise eingeschraubt, ist.

5. Granatwerfer nach einem der Ansprüche 1 bis 4, dadurch gekennzeichnet, dass zusätzlich zum Auslösestift (11) ein in Transportstellung das Bodenstück (10) des Granatwerferrohres (1) sowie den Fortsatz (20) der im Werfer vom Auslösestift (11) in Lage gehaltenen Granate (2) durchsetzender, die Granate (2) ebenfalls in Lage haltender Sicherungsstift (12) vorgesehen ist.

6. Granatwerfer nach einem der Ansprüche 1 bis 5, dadurch gekennzeichnet, dass der in an sich bekannter Weise an einen an der Aussenseite des Bodenstückes (10) angeordneten Auslösehebel (111) angelenkte Auslösestift (11) in Feuerstellung (F) mittels sich an der genannten Bodenstück-Aussenfläche abstützender Nocke (112) des Auslösehebels (111) aus den Öffnungen (221, 201) im Auslösebozen (22) und im Fortsatz (20) der Granate (2) unter Freigabe des vorgespannten Auslösebolzens (22) sowie der Granate (2) selbst entfernbar ist.

7. Granatwerfer nach einem der Ansprüche 1 bis 6, dadurch gekennzeichnet, dass in Transportstellung (T) der an den Auslösestift (11) angelenkte Auslösehebel (111) sowie ein am Sicherungsstift (12) angelenkter Hebel, insbesondere Ring (121), im wesentlichen an die Aussenfläche des Werferrohres (1) anliegend gemeinsam von einem flexiblen Element, vorzugsweise einem selbstklebenden Band (122), umschlossen in Lage haltbar sind.

8. Granatwerfer nach einem der Ansprüche 1 bis 7, dadurch gekennzeichnet, dass die Ausnehmung (14) im Bodenstück des Werferrohres (1) im wesentlichen prismatisch oder kegelstumpfförmig, gegebenenfalls mit etwa halbkugelförmigem Grund, ausgebildet ist.

9. Granatwerfer nach einem der Ansprüche 1 bis 8, dadurch gekennzeichnet, dass die Ausnehmung (14) des Bodenstückes (10) ein mit einem entsprechenden Gegengewinde am griffseitigen Ende (31) eines Spatens (3) kooperierendes Gewinde aufweist.

10. Granatwerfer nach einem der Ansprüche 1 bis 9, dadurch gekennzeichnet, dass das Werferrohr (1) eine Seiten- und Höhenvisiereinrichtung mit an der Aussenseite des Bodenstückes (10) angeordneter Kimme, vorzugsweise eine umlaufende Visiernut (40), und, gegebenenfalls in bzw. an einem Verschlussstopfen (45) für das Werferrohr (1) angeordnetem, vorzugsweise mit Schussweitenskala (411) versehenem, im wesentlichen im Mündungsbereich am Werferrohr (1) befestigtem, durch Schwerkraft in Lage haltbarem, flexiblem Visierelement, vorzugsweise eine Visierfahne (41), aufweist.

11. Granate für, insbesondere leichte, Granatwerfer mit Granatkörper und vorzugsweise Stabilisierungsflossen aufweisendem Schaft, wobei im rückseitigen Teil der Granate in einem zylindrischen Raum ein axial bewegbarer Auslösebolzen angeordnet ist, dadurch gekennzeichnet, dass die Granate an ihrem Schaftende einen, vorzugsweise im wesentlichen hohlzylindrischen, und vorzugsweise rückwärts offenen, Fortsatz (20) mit Zündhütchen (23) und im Abstand davon angeordneten an der dem Zündhütchen (23) abgekehrten Seite ein Spannelement, insbesondere eine Feder (210), aufweisendem Auslösebolzen (22) mit, vorzugsweise einander gegenüberliegenden, Öffnungen (201,202) im Fortsatz (20) im Querschnitt entsprechender Öffnung (221) aufweist, wobei die Öffnungen (201, 221, 202) - im wesentlichen in einander deckender Lage angeordnet - von einem Bolzenhaltestift (226) durchsetzt sind.

## Claims

1. A mortar, in particular a lightweight mortar, with a breech plate (10), a projector tube (1), and a trigger device (11, 111), by means of which a grenade (2) situated in the projector tube (1), optionally formed as a transporter/container, with a percussion cap (23) and a substantially axially movable firing bolt (22), may be held in position in the tube (1) in the region of its rear end and released substantially simultaneously with the start of ignition of the grenade propellant charge, characterised in that the grenade (2) in the projector tube (1), preferably formed as a one-way transporter/container, has on the end having the percussion cap (23) an extension (20), which preferably projects into a recess (13) in the breech plate (10) of the projector tube (1) and which has a cavity (205), with - in the non-firing position - an aperture (201) penetrated by a release pin (11), which penetrates a correspondingly positioned aperture (101) in the breech plate (10), is disposed and movable at a preferably perpendicular angle with respect to the axis of the projector tube (1), and holds the grenade (2) in place, a stressed, substantially axially movable firing pin (22) with a stressing element, in particular a spring (210) optionally abutting the base of the recess (13), being disposed in the cavity (205) of the extension (20) and also being fixed in a position at a distance from the percussion cap (23) by the said release pin (11) which projects from its preferably continuous aperture (221), an the breech plate (10) optionally has a positive locking element, preferably a recess (14) connectable so as to cooperate with a correspondingly formed positively locking counter-element on the holding end of a handle (30) of a spade (3) or with a spade handle end (31) itself.

2. A mortar according to claim 1, characterised in that the aperture (201) for the release pin (11) in the extension (20) is so constructed that it passes over into a slot (201a) which is substantially of the same width, in particular of the same diameter, as the aperture and extends substantially axially up to the free end of the extension (20).

3. A mortar according to claim 1, characterised in that the aperture (201) for the release pin (11) in the extension (20) is so formed, that it passes into a slot (201a) which has a smaller width, in particular diameter, than that of the aperture (201) and extends substantially axially up to the free end of the extension (20) and the pin (11) has a retention member (115), which is associated with the apertures (101, 201) in the breech plate (10) and the extension and has a cross section substantially corresponding to that of the apertures (101, 201), and a release member (116) having a width substantially corresponding to that of the slot (201a) with a longitudinal extension corresponding at least to the thickness of the wall of the extension (20).

4. A mortar according to one of claims 1 to 3, characterised in that the extension (20) of the grenade (2) with firing pin (22) and percussion cap (23) is formed substantially as a hollow cylinder and is inserted, preferably screwed, into the shaft (26) of the grenade (2).

5. A mortar according to one of claims 1 to 4, characterised in that in addition to the release pin (11) a locking pin (12) is provided, penetrating both the extension (20) of the grenade (2) held in position in the projector by the release pin (11) and the breech plate in transporting position, and also holding the grenade (2) in position.

6. A mortar according to one of claims 1 to 5, characterised in that the release pin (11) hinged in a manner known per se on a release lever (111) disposed on the exterior of the breech plate (10) may be removed, in the firing position (F), from the apertures (221,201) in the firing pin (22) and in the extension (20) of the grenade (2) during release of the stressed firing pin (22) and of the grenade (2) itself, by means of a cam (112) of the release lever (111) abutting the said breech plate exterior surface.

7. A mortar according to one of claims 1 to 6, characterised in that in the transporting position (T) the release lever (111) hinged to the release pin (11) and a lever, in particular a ring (121), hinged to the locking pin (12), are enclosed so that they may be held in position substantially abutting together the exterior surface of the projector tube (1) by a flexible element, preferably a self-adhesive strap (122).

8. A mortar according to one of claims 1 to 7, characterised in that the recess (14) in the breech plate of the projector tube (1) is substantially prismatic or frustoconical, optionally with an approximately hemispherical base.

9. A mortar according to one of claims 1 to 8, characterised in that the recess (14) of the breech plate (10) has a thread which cooperates with a corresponding counter-thread on the end (31) of the handle of a spade (3).

10. A mortar according to one of claims 1 to 9, characterised in that the projector tube (1) has a lateral and vertical sighting device with a notch, preferably a rotating rear-sight notch (40), disposed on the exterior of the breech (10) an a flexible rear-sight device, preferably a rear-sight flag (41), which is optionally disposed in or on a breech plug (45) for the projector tube (1), is preferably provided with a firing-distance scale (411), is fixed to the projector tube (1) substantially in the region of the opening thereof, and may be held in position by gravity.

11. Grenades for, in particular lightweight, mortars with a body and a shaft, preferably having stabilising fins, an axially movable firing pin being disposed in the rear portion of the grenade in a cylindrical space, characterised in that the grenade has at the end of its shaft an extension (20) which is preferably substantially a hollow cylinder and is preferably open towards the rear, with a percussion cap (23) and a firing pin (22) having a stressing element, in particular a spring (210), disposed on the side remote from the percussion cap at a distance from the extension (20) with apertures (201, 202). preferably opposite one another in the extension (20) of an aperture (201, 202) corresponding in cross-section, the apertures (201, 221, 202) being disposed substantially in a position such that they cover one another and being penetrated by a firing pin retention pin (226).

## Revendications

1. Mortier lance-grenade, en particulier mortier lance-grenade léger, avec culasse (10), tube de lancement (1) et dispositif de déclenchement (11, 111) au moyen duquel une grenade (2) avec détonateur (23) qui se trouve dans le tube de lancement (1), conformé le cas échéant en récipient de transport, muni d'un percuteur (22) mobile sensiblement axialement, pouvant être retenue en place dans le tube (1) dans la zone de sa partie arrière, et libérée pratiquement en même temps que le déclenchement de la mise à feu de la charge propulsive de la grenade, caractérisé par le fait que la grenade (2) qui se trouve dans le tube (1) conformé de préférence en récipient non réutilisable, présente, à son extrémité qui contient le détonateur (23), un prolongement (20) contenant un espace creux (205), qui dépasse de préférence dans un évidement (13) de la culasse (10) du tube de lancement (1), comportant une ouverture (201) traversée par un doigt de déclenchement (11) qui traverse - en position de non mise à feu - une ouverture (101) disposée de façon correspondante dans la culasse (10) qui est placé et peut se déplacer de préférence à angle droit par rapport à l'axe du tube de lancemant (1) et maintient la grenade (2) dans sa position, un doigt de déclenchement (11) étant disposé dans l'espace creux (205) du prolongement (20), sous tension préalable avec, appuyé le cas échéant sur le fond de l'évidement (13), un élément de tension, en particulier un ressort (210), ledit percuteur (22) étant également maintenu par ledit doigt de déclenchement (11) qui dépasse dans son ouverture (221), qui de préférence le traverse, dans une position à l'écart du détonateur (23) et qui peut se déplacer sensiblement axialement, et la culasse (10) présente tant le cas échéant un élément d'assemblage par la forme, de préférence un évidement (14) qui peut être relié avec un élément d'assemblage par la forme complémentaire, conformé de façon correspondante et situé à l'extrémité de saisie du manche (30) d'une pelle (3), respectivement en coopération avec l'extrémité (31) elle-même du manche d'une pelle.

2. Mortier lance-grenade selon la revendication 1, caractérisé par le fait que l'ouverture (201) destinée au doigt de déclenchement (11) située dans le prolongement (20) prend la forme d'une fente (201a) qui s'étend sensiblement axialement jusqu'à l'extrémité libre du prolongement (20) et présente une largeur sensiblement égale à celle de ladite ouverture (201), en particulier à son diamètre.

3. Mortier lance-grenade selon la revendication 1, caractérisé par le fait que l'ouverture (201) destinée au doigt de déclenchement (11), située dans le prolongement (20), prend la forme d'une fente (201a) qui s'étend sensiblement axialement jusqu'à l'extrémité libre du prolongement (20) et qui présente une largeur inférieure à la largeur de l'ouverture (201), en particulier son diamètre, et que le doigt (11) présente une partie de retenue (115) qui correspond aux ouvertures (101, 201) de la culasse (10) et du prolongement (20) et qui a une section correspondant sensiblement à leur section, et une partie de dégagement (116) qui correspond au percuteur (22) et qui présente une largeur correspondant sensiblement à la largeur de la fente (201 a), avec une extension en longueur qui correspond au moins à l'épaisseur de la paroi du prolongement (20).

4. Mortier lance-grenade selon une des revendications 1 à 3, caractérisé par le fait que le prolongement (20) de la grenade (2) muni d'un percuteur (22) et d'un détonateur (23) a une forme sensiblement cylindrique creuse et est placé dans le fût (26) de la grenade (2), de préférence vissée.

5. Mortier lance-grenade selon une des revendications 1 à 4, caractérisé par le fait qu'en plus du doigt de déclenchement (11) on prévoit un doigt de sécurité (12) qui retient également la grenade (2) dans sa position, qui traverse, en position de transport, la culasse (10) du tube du mortier lance-grenade (1) ainsi que le prolongement (20) de la grenade (2) maintenue en place dans le dispositif de lancement par le doigt de déclenchement (11).

6. Mortier lance-grenade selon une des revendications 1 à 5, caractérisé par le fait que le doigt de déclenchement (11) articulé de façon connue en soi avec un levier de déclenchement (111) disposé contre le côté extérieur de la culasse (10) peut être retiré au moyen de la came (112) du levier de déclenchement (111), qui s'appuie sur ladite surface extérieure de la culasse, hors des ouvertures (221, 201) ménagées dans le percuteur (22) et dans le prolongement (20) de la grenade (2), en libérant le percuteur (22) sous tension préalable, ainsi que la grenade (2) elle-même.

7. Mortier lance-grenade selon une des revendications 1 à 6, caractérisé par le fait qu'en position de transport (T) le levier de déclenchement (111) articulé avec le doigt de déclenchement (11), ainsi qu'un levier articulé avec le doigt de sécurité (12), en particulier un anneau (121) peuvent être verrouillés en place sensiblement contre la surface extérieure du tube de lancement (1), d'une façon commune, par un élément flexible, de préférence un ruban adhésif (122).

8. Mortier lance-grenade selon une des revendications 1 à 7, caractérisé par le fait que l'évidement (14) de la culasse du tube de lancement (1) a une forme sensiblement prismatique ou tronconique, le cas échéant avec un fond hémisphérique.

9. Mortier lance-grenade selon une des revendications 1 à 8, caractérisé par le fait que l'évidement (14) de la culasse (10) présente un filetage qui coopère avec un filetage complémentaire situé à l'extrémité (31) de saisie d'une pelle (3).

10. Mortier lance-grenade selon une des revendications 1 à 9, caractérisé par le fait que le tube de lancement (1) présente un dispositif de visée en direction et en hausse avec un cran de mire disposé sur le côté extérieur de la culasse (10), de préférence une gorge de visée (40) et un élément flexible de visée, de préférence un fanion de visée (41), qui peut être maintenu en place par la force de la pesanteur, qui est fixé sensiblement dans la zone de la bouche du tube de lancement (1), qui est muni de préférence d'une échelle de portées (411), et disposé le cas échéant dans ou sur un tampon de fermeture (45) destiné au tube de lancement (1).

11. Grenade pour mortier lance-grenade, en particulier légers, comportant un corps de grenade et un fût qui présente de préférence de dérives de stabilisation, un percuteur susceptible de se déplacer axialement das un espace cylindrique à la partie arrière de la grenade, caractérisée par le fait que la grenade présente à l'extrémité de son fût un prolongement (20) comportant une partie creuse de préférence sensiblement cylindrique et de préférence ouvert vers l'extérieur, muni d'un détonateur (23) et d'un percuteur (22) disposé à distance de ce dernier, présentant, du côté tourné vers le détonateur (23), un élément de tension, en particulier un ressort (210), comportant une ouverture (221) correspondant en diamètre aux ouvertures (201, 202) du prolongement (20) de préférence opposées, les ouvertures (201, 221, 202) - disposées dans une position sensiblement coïncidante - étant traversées par un doigt de retenue (226) de percuteur.
